# EUROPÄISCHE PATENTSCHRIFT

(11) **EP 0 236 265 B1**
(45) Veröffentlichungstag und Bekanntmachung des Hinweises auf die Patenterteilung: **02.10.1991**
(21) Anmeldenummer: 87810069.2
(22) Anmeldetag: 05.02.1987
(51) Int. Cl.: B25C 1/14

(54) **Pulverkraftbetriebenes Setzgerät**
Powder-actuated setting tool
Outil de scellement actionné par la poudre

(30) Priorität: 22.02.1986 DE 3605832
(43) Veröffentlichungstag der Anmeldung: 09.09.1987
(73) Patentinhaber: HILTI Aktiengesellschaft, 9494 Schaan (LI)
(72) Erfinder: Buechel, Franz, FL-9491 Ruggell (LI)
(74) Vertreter: Wildi, Roland

(56) Entgegenhaltungen:
- EP-A- 0 162 009
- CH-A- 553 037
- FR-A- 2 375 958
- FR-A- 2 545 402
- GB-A- 1 163 061

## Beschreibung

Die Erfindung betrifft ein pulverkraftbetriebenes Setzgerät mit einem Gehäuse, einem Treibkolben, der gegenüber einem setzrichtungsseitigen Schaft eine radial abragende Schulter aufweist, und einer gegenüber dem Gehäuse längs der Achse des Treibkolbens verschiebbaren Führungsbüchse für den Treibkolben, wobei im Gehäuse ein im wesentlichen senkrecht zur Achse des Treibkolbens in eine Einrückposition verschiebbarer Riegel gelagert ist und das Gehäuse ein Halteorgan mit einer den Riegel in Einrückposition mindestens teilweise übergreifenden Stützschulter aufweist.

Bei pulverkraftbetriebenen Setzgeräten mit einem Treibkolben zur Uebertragung der Pulverkraft auf das setzende Befestigungselement muss der Treibkolben nach dem Eintreibvorgang für den nächsten Setzvorgang in einer Führungsbüchse wieder in Zündbereitschaftsstellung nach rückwärts verschoben werden.

Bei einem bekannten Setzgerät (CH-PS 553 037) ist hierzu ein im Gehäuse des Setzgerätes gelagerter Riegel vorgesehen, der in die axiale Verschiebebahn einer radial abragenden Schulter des Treibkolbens einragt. Nach dem Eintreibvorgang kommt beim Vorziehen der Führungsbüchse der mit der abragenden Schulter am Riegel aufstehende Treibkolben in den rückwärtigen Teil der Führungsbüchse zu liegen, so dass er samt Führungsbüchse wieder in Zündbereitschaftsstellung zurückverschoben werden kann.

Der Riegel wird über eine Stützschulter eines gehäuseseitigen Halteorgans in der einragenden Einrückposition gehalten. Beispielsweise zum Austausch des Treibkolbens muss der Riegel ausrückbar sein, was durch Entfernen des als Schraube ausgebildeten Halteorgans ermöglicht wird. Das Entfernen des Halteorgans bedarf des Einsatzes eines Hilfswerkzeuges und erfordert darüberhinaus wegen der Notwendigkeit des vollständigen Herausdrehens des Halteorgans einen erheblichen Manipulationsaufwand; dies trifft auch für das Einsetzen bzw. Festlegen des Riegels durch das Halteorgan zu.

Der Erfindung liegt die Aufgabe zugrunde, bei einem Setzgerät mit dem Rückführen eines Treibkolbens dienendem einrückbarem Riegel das Entfernen und Einsetzen des Riegels ohne Hilfswerkzeug und ohne nennenswerten Manipulationsaufwand zu ermöglichen.

Erfindungsgemäss wird die Aufgabe dadurch gelöst, dass das Halteorgan als um die Achse des Treibkolbens drehbarer, das Gehäuse umfassender Ring mit die Stützschulter bildender, von einem mindestens der Radialprojektion des übergriffenen Riegelteiles entsprechenden Durchbruch unterbrochener Innenkontur ausgebildet ist.

Durch Drehbarkeit des als Ring ausgebildeten Halteorgans um die Achse des Treibkolbens kann dieses in unterschiedliche Drehstellungen mit der als Stützschulter dienenden Innenkontur in den Riegel übergreifende oder nicht übergreifende Stellung gebracht werden, ohne dass hierzu ein Hilfswerkzeug erforderlich ist. In der jeweiligen Drehstellung kann das Halteorgan beispielsweise durch Reibschluss in Position gehalten werden.

Das Halteorgan ist als das Gehäuse umfassender Ring mit die Stützschulter bildender, von einem mindestens der Radialprojektion des übergriffenen Riegelteiles entsprechenden Durchbruch unterbrochener Innenkontur ausgebildet. Ein ringförmiges Halteorgan erfordert keine besonderen Führungsmittel, da der Ring selbsthaltend das Gehäuse konzentrisch umfasst. Es bedarf lediglich der axialen Festlegung des Ringes gegenüber dem Gehäuse.

Zum Einsetzen bzw. Entfernen des Riegels wird durch Drehen des Ringes dessen Durchbruch in Deckung mit dem Riegel bzw. mit der Ausnehmung für den Riegel im Gehäuse gebracht. Der Riegel kann im wesentlichen beispielsweise Balkenform aufweisen, wobei das eine Ende des Riegels im Gehäuse eingehängt wird, während das gegenüberliegende Ende durch Uebergreifen der Stützschulter des Ringes niedergehalten und dadurch der Riegel in Einrückposition fixiert wird.

Durch ein unterseitig auf den Riegel einwirkendes Federelement lässt sich ein automatisches Ausrücken des Riegels erreichen, wenn der Durchbruch in Deckung mit dem Riegel gebracht wird. Um sicherzustellen, dass auch durch Erschütterung des Setzgerätes die Halteposition des Halteorgans beibehalten wird, ist zur Dreharretierung des Halteorgans mit Vorteil eine Arretiereinrichtung vorgesehen. Zweckmässig ist die Arretiereinrichtung durch Rastkörper, wie Kugeln, Nocken oder dgl. gebildet, die durch Federkraft in Rastvertiefungen eintauchen.

Die Erfindung wird nachstehend anhand einer Zeichnung, deren Ausführungsbeispiel eines Setzgerätes wiedergibt, näher erläutert: Es zeigen
- Fig. 1: Ein Setzgerät, im Vorderbereich im Längsschnitt, in Ruhestellung, mit zurückgeführtem Treibkolben;
- Fig. 2: eine Detail-Ansicht des Setzgerätes, gemäss Ansicht II in Fig. 1.

Das setzgerät nach Fig. 1 weist ein insgesamt mit 1 bezeichnetes Gehäuse auf. Das Gehäuse 1 besteht aus einer Aussenschale 2 mit seitlich abragendem Handgriff 3 und einem rohrförmigen, in der Aussenschale 2 festgelegten Futterkörper 4. Im Handgriff 3 ist ein Trigger 5 verschiebbar gelagert, der zur Auslösung des Zündvorganges auf einen nicht näher dargestellten an sich bekannten Zündmechanismus einwirkt.

Im Futterkörper 4 ist eine insgesamt mit 6 bezeichnete Führungsbüchse verschiebbar gelagert, die unter Anpressbedingungen des Setzgerätes zum Erlangen der in Zündbereitschaftsstellung sich zu einem gehäuseseitig festgelegten Verschlusskörper 7 hin verschiebt. Dieses Verschieben der Führungsbüchse 6 erfolgt gegen Federkraft, indem ein in der Führungsbüchse 6 sitzender Spannstift 8 auf eine im Gehäuse 1 hinterseitig abgestützte (nicht dargestellte) Druckfeder des Zündmechanismus' einwirkt. Im Verschlusskörper 7 ist ein Zündstift 9 des Zündmechanismus' verschiebbar gelagert, wobei eine Zündnase 11 in die vordere Stirnseite des Verschlusskörpers 7 überragende Stellung treibbar ist.

In der Axialprojektion zur Zündnase 11 befindet sich in der Führungsbüchse 6 eine kegelige Lagerbohrung 12 für die Pulvertreibladungen. Die Lagerbohrung 12 mündet in eine Zentralbohrung 13, in welcher ein insgesamt mit 14 bezeichneter Treibkolben gelagert ist. Der Treibkolben 14 besteht aus einem vorderseitigen Schaft 15 und einem hinterseitigen Kopf 16. Der Uebergang vom kleineren Querschnitt des Schaftes 15 zum grösseren Querschnitt des Kopfes 16 bildet eine Schulter 17. Der Schaft 15 ist in einem insgesamt mit 18 bezeichneten Mündungsteil geführt und ragt hierzu in eine Mündungsbohrung 19 ein. Das Mündungsteil 18 ist in eine Büchse 21 axial begrenzt verschiebbar eingesetzt, wobei Verriegelungsbacken 22 von einer Ringfeder 23 in Eingriff mit nischenförmigen Ausnehmungen 24 am Mündungsteil 18 gehalten werden.

Die Büchse 21 ist im Futterkörper 4 teleskopisch verschiebbar und nimmt innenseitig den Vorderbereich der Führungsbüchse 6 auf. Ein Nocken 25 an der Innenseite der Büchse 21 greift in eine axial orientierte Auskehlung 26 der Führungsbüchse 6 ein und ist entlang der Führungsbüchse bis zu einem Anschlagbolzen 27 verschiebbar.

Diametral gegenüberliegend zur Auskehlung 26 weist die Führungsbüchse 6 einen nach vorne durchgehenden Längsschlitz 28 auf. Ein sich in Einrückposition befindender, insgesamt mit 29 bezeichneter Riegel ragt mit einer Nase 31 durch ein Fenster 32 im Futterkörper 4 und den Längsschlitz 28 hindurch in die axiale Verschiebebahn der Schulter 17. Aussenseitig ist der Riegel 29 balkenförmig ausgebildet und stützt sich mit dem hinteren Ende 33 in einer Nische 34 im Gehäuse 1 ab. Das gegenüberliegende vordere Ende 35 des Riegels 29 wird von einem den Futterkörper 4 umfassenden, insgesamt mit 36 bezeichneten Ring radial übergriffen, so dass der Riegel 29 in der gezeigten Einrückposition gehalten wird. Eine Blattfeder 37 beaufschlagt den Riegel 29 radial nach aussen.

Die Innenkontur des Ringes 36 bildet eine zur Abstützung des Riegels 29 teilweise umlaufende Stützschulter 38 und ist in Umfangsrichtung durch einen Durchbruch 39 unterbrochen, dessen lichte Weite geringfügig grösser als die Radialprojektion des übergriffenen vorderen Endes 35 des Riegels 29 ist. Durch Drehen des Ringes 36 kann der Durchbruch 39 in Deckung mit dem Ende 35 bzw. mit dem Fenster 32 gebracht werden, so dass der Riegel 29 entnommen bzw. eingesetzt werden kann.

Eine Arretiereinrichtung, bestehend aus einer Rastkugel 41, einem Federring 42 und einer Rastvertiefung 43 im Futterkörper 4 gewährleistet zuverlässig die Beibehaltung der übergreifenden Drehstellung der Stützschulter 38. Wie die Fig. 2 verdeutlicht, ist zur leichteren Betätigung des Ringes 36 auf diesem aussenseitig eine Rändelung 44 vorgesehen. Der axialen Abstützung des Ringes 36 dient ein im Futterkörper 4 sitzender Stützring 45.

## Patentansprüche

1. Pulverkraftbetriebenes Setzgerät mit einem Gehäuse (1), einem Treibkolben (14), der gegenüber einem setzrichtungsseitigen Schaft (15) eine radial abragende Schulter (17) aufweist, und einer gegenüber dem Gehäuse (1) längs der Achse des Treibkolbens (14) verschiebbaren Führungsbüchse (6) für den Treibkolben (14), wobei im Gehäuse (1) ein im wesentlichen senkrecht zur Achse des Treibkolbens (14) in eine Einrückposition verschiebbarer Riegel (29) gelagert ist und das Gehäuse (1) ein Halteorgan (36) mit einer den Riegel (29) in Einrückposition mindestens teilweise übergreifenden Stützschulter (38) aufweist, **dadurch gekennzeichnet,** dass das Halteorgan als um die Achse des Treibkolbens (14) drehbarer, das Gehäuse (1) umfassender Ring (36) mit die Stützschulter (38) bildender, von einem mindestens der Radialprojektion des übergriffenen Riegelteiles entsprechenden Durchbruch (39) unterbrochener Innenkontur ausgebildet ist.

2. Setzgerät nach Anspruch 1, dadurch gekennzeichnet, dass zur Dreharretierung des Halteorgans (36) eine Arretiereinrichtung (41, 42, 43) vorgesehen ist.

## Claims

1. Powder actuated setting tool comprising a housing (1), a thrust piston (14) having a shoulder (17) which extends radially relative to a shaft (15) at the side of the setting direction, and a guide bushing (6) for the thrust piston (14), which bushing is displaceable relative to the housing (1) along the axis of the thrust piston (14), in which respect in the housing (1) is mounted a bolt (29) which is displaceable substantially vertically to the axis of the thrust piston (14) into an inserting position, and the housing (1) comprises a holding means (36) with a support shoulder (38) which reaches at least partially over the bolt (29) in the inserting position, characterised in that the holding means is arranged to be a ring (36), which is rotatable around the axis of the thrust piston (14) and which embraces the housing (1), with a passage (39) of discontinuous inside contour which conforms at least to the radial projection of the embraced bolt section and which forms the support shoulder (38).

2. Setting tool according to claim 1, characterised in that an arresting device (41, 42, 43) is provided for rotationally arresting the holding means (36).

## Revendications

1. Outil de scellement actionné par l'énergie de la poudre, comprenant un carter (1), un piston propulseur (14) qui, par rapport à une tige (15) du côté pose, présente un épaulement (17) dépassant dans le sens radial, et une douille de guidage (6) pour le piston propulseur (14) déplaçable par rapport au carter (1) le long de l'axe du piston propulseur (14), dans lequel, le carter (1), est monté un verrou (29) pouvant être amené, sensiblement perpendiculairement à l'axe du piston propulseur (14), dans une position d'engagement et le carter (1) présentant un organe de retenue (36) avec un épaulement de support (38) qui recouvre au moins partiellement le verrou (29), **caractérisé en ce** que l'organe de retenue est réalisé sous la forme d'une bague (36) pouvant tourner autour de l'axe du piston propulseur (14), entourant le carter (1) et présentant un contour intérieur qui forme l'épaulement de support (38) et est interrompu par un ajour (39) correspondant au moins à la projection radiale de la partie recouverte du verrou.

2. Outil de scellement selon la revendication 1, caractérisé en ce qu'un dispositif d'arrêt (41, 42, 43) est prévu pour le blocage en rotation de l'organe de retenue (36).
